# EUROPÄISCHE PATENTSCHRIFT

(11) **EP 0 695 861 B1**
(45) Veröffentlichungstag und Bekanntmachung des Hinweises auf die Patenterteilung: **13.01.1999**
(21) Anmeldenummer: 95108115.7
(22) Anmeldetag: 27.05.1995
(51) Int. Cl.: F02D 17/02, F01N 3/22

(54) **Brennkraftmaschine mit zumindest einem zeitweise unbefeuert betreibbaren Zylinder**
Internal combustion engine with at least one intermittently non-fired operating cylinder
Moteur à combustion interne avec au moins un cylindre pouvant fonctionner de facon intermittente sans être allimenté

(30) Priorität: 01.08.1994 DE 4427214
(43) Veröffentlichungstag der Anmeldung: 07.02.1996
(73) Patentinhaber: Bayerische Motoren Werke Aktiengesellschaft, 80788 München (DE)
(72) Erfinder: Velthuis, Jan, D-86899 Pitzling (DE)

(56) Entgegenhaltungen:
- DE-A- 2 163 537
- DE-A- 4 029 672
- US-A- 4 075 837
- PATENT ABSTRACTS OF JAPAN vol. 9 no. 80 (M-370) ,10.April 1985 & JP-A-59 211709 (NISSAN) 30.November 1984,

## Beschreibung

Die Erfindung betrifft eine Brennkraftmaschine, insbesondere Hubkolben-Brennkraftmaschine, mit mehreren Zylindern, von denen zumindest einer zeitweise unbefeuert betreibbar ist, um dem Abgas der befeuerten Zylinder Frischgas beizumengen, wobei mehrere der sich an die Auslaßkanäle im Brennkraftmaschinen-Zylinderkopf anschließenden zylinderindividuellen Abgasleitungen zusammengeführt sind.

Beispielsweise aus der US-A-4,075,837 ist es bekannt, einen Zylinder einer mehrzylindrigen Brennkraftmaschine zeitweise nicht zu befeuern, dabei jedoch diesen nicht befeuerten Zylinder weiterhin Frischgas ansaugen zu lassen, welches anschließend komprimiert und danach als unverbranntes Frischgas den Abgasen der befeuerten Zylinder beigemengt wird. Der nicht befeuerte Zylinder wirkt somit als Luftpumpe, mit Hilfe derer u. a. Sauerstoff dem Abgasstrom der befeuerten Zylinder zugeführt werden kann, um eine Nachverbrennung dieses Abgasstromes zu erzielen. Mit einer derartigen Nachverbrennung kann zum einen die Menge von Schadstoffen im Abgasstrom herabgesetzt werden, zum anderen kann eine in der Abgasanlage der Brennkraftmaschine vorgesehene Abgasreinigungsvorrichtung durch die Nachverbrennung im Anschluß an einen Kaltstart der Brennkraftmaschine beschleunigt auf ihre Betriebstemperatur gebracht werden. Der letztgenannte Aspekt ist bei Brennkraftmaschinen mit den bekannten Abgaskatalysatoren von besonderem Interesse.

Die größte Wirksamkeit zeigt ein derartiges System mit Nachverbrennung des Abgasstromes durch den vom nicht befeuerten Zylinder geförderten Frischgasstrom bzw. Sauerstoff dann, wenn dieser Frischgasstrom bzw. Sauerstoff den Abgasströmen der weiterhin befeuerten Zylinder möglichst nahe am Auslaßventil bzw. an den Auslaßventilen der weiterhin befeuerten Zylinder zugeführt wird. In diesem dem oder den Auslaßventil(en) nahen Bereich besitzt nämlich der Abgasstrom des oder der befeuerten Zylinder(s) eine deutlich höhere Temperatur als weiter stromabwärts, wo die zylinderindividuellen Abgasleitungen zusammengeführt sind. Das Abgas der befeuerten Zylinder kühlt nämlich auf dem Weg durch die Abgasleitungen bis zur Zusammenführung der verschiedenen Abgasleitungen hin ab. Würde erst im Bereich dieser Zusammenführung ein unverbrannter Luftstrom oder Frischgasstrom, d.h. Sauerstoff, zugeführt, so würde sich aufgrund der dort niedrigeren Temperatur des Abgasstromes eine deutlich schlechtere Nachverbrennung einstellen, als wenn die Sauerstoffzufuhr in dem Bereich erfolgt, wo der Abgasstrom seine Maximaltemperatur besitzt.

Bei der bereits genannten US-A-4,075,837 mündet die Abgasleitung des zeitweise unbefeuert betreibbaren Zylinders direkt in die Abgasleitungen der stets befeuerten Zylinder, und zwar jeweils nahe deren Auslaßventile, um den soeben beschriebenen Effekt bestmöglich zu nutzen, d.h. um eine Sauerstoffzufuhr im heißesten Bereich der jeweiligen Abgasströme zu erzielen. Insofern ist diese bekannte Lösung wesentlich vorteilhafter als die aus der DE-A-21 63 537 bekannte Lösung, bei welcher der Frischgasstrom des unbefeuerten Zylinders den Abgasströmen der weiterhin befeuerten Zylinder erst im Bereich der Zusammenführung der einzelnen Abgasströme beigemengt wird, in welchem diese bereits geringfügig abgekühlt sind.

Jedoch besitzt auch die aus der US-A-4,075,837 bekannte Lösung Nachteile, und zwar dann, wenn der zeitweise unbefeuert betreibbare Zylinder befeuert wird, d.h. wenn auch in diesem Zylinder Arbeit verrichtet wird, die als Brennkraftmaschinen-Leistung abgegeben werden soll. In strömungsdynamisch ungünstiger Weise wird nämlich dann der Abgasstrom des zeitweise unbefeuert betreibbaren Zylinders auch dann in die Abgasleitungen der stets befeuerten Zylinder eingeleitet, und zwar in den gleichen Bereich nahe deren Auslaßventile. Abgesehen davon, daß diese bekannte Lösung hierbei dem Abgasstrom des zeitweise unbefeuert betreibbaren Zylinders einen hohen Strömungswiderstand entgegensetzt, ist die Einleitung des Abgasstromes des zeitweise unbefeuerten Zylinders in die Abgasleitungen der stets befeuerten Zylinder nahe deren Auslaßventile auch wegen der in diesen Abgasleitungen anzutreffenden Druckwellen nachteilig. Die sog. Ausschiebebarbeit zum Ausschieben der verbrannten Abgase, die im zeitweise unbefeuerten Zylinder verrichtet werden muß, wenn dieser befeuert wird, ist somit unverhältnismäßig hoch. Dementsprechend schlecht ist dann der Wirkungsgrad dieses zeitweise unbefeuerten Zylinders bei Befeuerung desselben.

Eine Abhilfemaßnahme für diese Problematik aufzuzeigen ist Aufgabe der vorliegenden Erfindung.
Zur Lösung dieser Aufgabe ist vorgesehen, daß vom Auslaßkanal oder von der Abgasleitung nahe des Auslaßkanales des zeitweise unbefeuert betreibbaren Zylinders eine zusätzlich zur zugehörigen, mit den anderen Abgasleitungen zusammengeführten Abgasleitung vorgesehene Frischgasleitung abzweigt, die im Auslaßkanal oder in der Abgasleitung nahe des Auslaßkanales zumindest eines anderen befeuerten Zylinders mündet. Vorteilhafte Ausund Weiterbildungen sind Inhalt der Unteransprüche.

Erfindungsgemäß wird das aus dem nicht befeuerten Zylinder in die Abgasanlage der Brennkraftmaschine gepumpte Frischgas nicht alleinig über die Abgasleitung dieses Zylinders dem Abgasstrom der übrigen, weiterhin befeuerten Zylinder zugeführt, sondern kann direkt über die vorgeschlagene zusätzlich vorgesehene Frischgasleitung möglichst nahe an das Auslaßventil bzw. an die Auslaßventile der weiterhin befeuerten Zylinder herangeführt werden. Durch diese möglichst nahe Heranführung von Frischgas an das Auslaßventil eines befeuerten Zylinders, die sich dadurch ergibt, daß die Frischgasleitung im Auslaßkanal oder zumindest nahe dieses Auslaßkanales mündet, wird eine deutlich bessere Nachverbrennung ermöglicht, was bereits erläutert wurde.

Wird jedoch der zeitweise unbefeuerte Zylinder ebenfalls befeuert, so kann der aus diesem ausgestoßene Abgasstrom wie üblich über seine separate weiterhin vorgesehene Abgasleitung bis zur wie üblich gestalteten und daher strömungsgünstigen Zusammenführung mit den Abgasleitungen der anderen Zylinder geführt werden. Die oben geschilderte bei der US-A-4,075,837 auftretende erhöhte Ausschiebearbeit muß bei der erfndungsgemäßen Lösung somit nicht geleistet werden, wodurch der zeitweise unbefeuert betreibbare Zylinder auch im befeuerten Zustand einen guten Wirkungsgrad besitzt.

Besonders vorteilhaft ist es dabei, wenn die Frischgasleitung im oder nahe des Auslaßkanales desjenigen Zylinders mündet, der in der Zündfolge der Brennkraftmaschine auf den zeitweise unbefeuert betreibbaren Zylinder folgt. Dadurch ist nämlich sichergestellt, daß direkt stromab des Auslaßventiles des befeuerten Zylinders dann Frischgas vorhanden ist, wenn dieses Auslaßventil öffnet. Zugleich ist damit gewährleistet, daß über die Frischgasleitung tatsächlich Frischgas in den Auslaßkanal eines befeuerten Zylinders gelangen kann, da mit dieser beschriebenen Abstimmung die in den einzelnen Abgasleitungen herrschenden Druckverhältnisse derart sind, daß Frischgas vom unbefeuert betriebenen Zylinder über die Frischgasleitung in die Abgasleitung eines befeuerten Zylinders strömen kann.

In die Frischgasleitung kann das aus dem nicht befeuerten Zylinder ausgeschobene Frischgas in optimaler Weise einströmen, wenn diese Frischgasleitung im Auslaßbereich dieses Zylinders mit ihrer Mündungsöffnung zum Auslaßventil dieses unbefeuerten Zylinders hin ausgerichtet ist.

Hingegen ist die Mündungsöffnung der Frischgasleitung im Bereich des stets befeuerten Zylinders bevorzugt dem Auslaßventil dieses Zylinders abgewandt, um sicherzustellen, daß der Vorauslaßstoß im wesentlichen ohne negativen Einfluß bleibt.

Die vom zeitweise unbefeuert betreibbaren Zylinder ausgehende Frischgasleitung kann sich in mehrere Leitungen verzweigen und dann in den Abgasleitungen oder Auslaßkanälen mehrerer Zylinder münden. Hierdurch kann der als Luftpumpe wirkende, unbefeuert betriebene Zylinder mehrere andere, weiterhin befeuerte Zylinder abgasseitig mit Frischgas versorgen. Wird hingegen der zeitweise unbefeuert betreibbare Zylinder selbst befeuert, so kann es empfehlenswert sein, Maßnahmen vorzusehen, die verhindern, daß dessen Abgas über die Frischgasleitung in die Abgasleitungen der anderen Zylinder gelangt. Eine derartige Maßnahme kann ein in der Frischgasleitung vorgesehenes, schaltbares Sperrventil sein.

Die folgende Beschreibung eines bevorzugten Ausführungsbeispiels dient der näheren Erläuterung der Erfindung. In der einzigen Figurendarstellung gezeigt sind die beiden sog. Abgaskrümmer, in denen jeweils drei Abgasleitungen einer sechszylindrigen Reihen-Brennkraftmaschine zusammengefaßt sind, und die mit Frischgasleitungen gemäß der vorliegenden Erfindung versehen sind.

An den lediglich prinzipiell dargestellten Zylinderkopf 10 einer sechszylindrigen Reihen-Brennkraftmaschine sind zwei Abgaskrümmer 20, 21 angeflanscht, in denen jeweils die Abgasleitungen dreier Zylinder zusammengefaßt sind. Die Abgasleitungen 11, 12, 13 der Zylinder mit den Nummern 1, 2, 3 bilden dabei den ersten Abgaskrümmer 20, die Abgasleitungen 14, 15, 16 sind zum zweiten Abgaskrümmer 21 zusammengefaßt. Dabei schließt sich jede der Abgasleitungen 11 bis 16 an den zugeordneten, zylinderindividuellen, im Zylinderkopf 10 vorgesehenen Auslaßkanal 21 - 26 der Zylinder 1 bis 6 an. Wie üblich wird jeder Auslaßkanal 21 - 26 zum nicht gezeigten Zylinder-Brennraum hin von einem Auslaßventil 31 - 36 begrenzt.

Der Zylinder Nr. 2 sowie der Zylinder Nr. 5 sind zeitweise unbefeuert betreibbar, wobei diese Zylinder über eine nicht gezeigte Sauganlage jedoch weiterhin Frischgas ansaugen und in deren Auslaßkanäle 22, 25 ausstoßen, so daß dem Abgasstrom der weiterhin befeuerten Zylinder Nr. 1, 3, 4, 6 Frischgas beigemengt wird. In diesem Abgasstrom kann somit eine Nachverbrennung hervorgerufen werden. Da jedoch das aus den nicht befeuert betriebenen Zylindern Nr. 2, 5 ausgestoßene Frischgas möglichst nahe an den Auslaßventilen der weiterhin befeuerten Zylinder und insbesondere nahe den Auslaßventilen 33, 34 der weiterhin befeuerten Zylinder Nr. 3, 4 zu deren Abgasstrom beigemengt werden soll, sind zwei Frischgasleitungen 17, 18 vorgesehen.

Die Frischgasleitung 17 ragt mit ihrem dem zeitweise unbefeuerten Zylinder 2 zugewandten Ende in den Auslaßkanal 22 hinein, wobei die entsprechende Mündungsöffnung 19' zum Auslaßventil 32 dieses Zylinders 2 hin ausgerichtet ist, d. h. die Mündungsöffnung 19' ist diesem Auslaßventil 32 zugewandt. In gleicher Weise gilt dies für die Mündungsöffnung 19' der Frischgasleitung 18, die im Auslaßkanal 25 des anderen zeitweise unbefeuert betreibbaren Zylinders Nr. 5 liegt.

Die den Mündungsöffnungen 19' gegenüberliegenden Mündungsöffnungen 19'' der beiden Frischgasleitungen 17, 18, die in den Abgasleitungen 13, 14 der stets befeuerten Zylinder Nr. 3, 4 liegen, sind hingegen den Auslaßventilen 33, 34 dieser Zylinder 3, 4 abgewandt, d. h. von den Auslaßventilen 33, 34 weggerichtet. Mit der beschriebenen Orientierung/Ausrichtung der Mündungsöffnungen 19', 19'' der beiden Frischgasleitungen 17, 18 ergeben sich optimale Strömungsverhältnisse.

Die Zündfolge der erläuterten, jedoch nicht näher dargestellten Brennkraftmaschine lautet 1-5-3-6-2-4, d. h. in den einzelnen Zylindern 1 bis 6 findet in der beschriebenen Abfolge die Verbrennung statt. Selbstverständlich werden in dieser beschriebenen Reihenfolge auch die Abgase über die jeweiligen Auslaßventile 31 - 36 ausgeschoben. Werden nun zeitweise die Zylinder Nr. 2, 5 unbefeuert betrieben, d. h. arbeiten diese Zylinder 2, 5 als Luftpumpe, so wird das von diesen Zylindern 2, 5 ausgeschobene Frischgas über die Frischgasleitungen 17 bzw. 18 dem Abgasströmen der stets befeuerten Zylinder Nr. 3, 4 exakt in dem Augenblick zugeführt, wenn diese Abgasströme in die Auslaßkanäle 23, 24 dieser Zylinder über die jeweiligen Auslaßventile 33, 34 ausgeschoben werden. Dabei wird über die Frischgasleitungen 17, 18 das Frischgas möglichst nahe der Auslaßkanäle 23, 24 in die Abgasleitungen 13, 14 eingeleitet, so daß das Abgas der beiden Zylinder 3, 4 noch ausreichend heiß ist, um eine optimale Nachverbrennung zu erzielen.

Selbstverständlich wird bei unbefeuertem Betrieb der Zylinder Nr. 2 und 5 auch den aus den Zylindern 1 und 6 austretenden Abgasströmen Frischluft beigemengt; dies geschieht dabei direkt über die Abgasleitungen 12 sowie 15. Für die Abgasströme der Zylinder 1 und 6 ergibt sich dabei eine weniger effektive Nachverbrennung als für diejenigen der Zylinder 3 und 4, jedoch ist von besonderer Bedeutung, daß zumindest die letztgenannten Zylinder-Abgasströme besonders wirkungsvoll nachverbrannt werden. Dabei ist es durchaus möglich, weitere Frischgasleitungen, die von den vorhandenen Frischgasleitungen abzweigen können, auch in die Auslaßkanäle 21 und 26 der Zylinder Nr. 1 und 6 zu führen. Darüber hinaus sind selbstverständlich weitere Abwandlungen vom gezeigten Ausführungsbeispiel möglich, ohne den Inhalt der Patentansprüche zu verlassen.

## Patentansprüche

1. Brennkraftmaschine mit mehreren Zylindern (1 - 6), von denen zumindest einer (2, 5) zeitweise unbefeuert betreibbar ist, um dem Abgas der befeuerten Zylinder (1, 3, 4, 6) Frischgas beizumengen, wobei mehrere der sich an die Auslaßkanäle (21 - 26) im Brennkraftmaschinen-Zylinderkopf (10) anschließenden zylinderindividuellen Abgasleitungen (11 - 16) zusammengeführt sind,
dadurch gekennzeichnet, daß vom Auslaßkanal (22, 25) oder von der Abgasleitung (12, 15) nahe des Auslaßkanales **(22, 25)** des zeitweise unbefeuert betreibbaren Zylinders (2, 5) eine **zusätzlich zur zugehörigen, mit den anderen Abgasleitungen (11, 13, 14, 16) zusammengeführten Abgasleitung (12, 15) vorgesehene** Frischgasleitung (17, 18) abzweigt, die im Auslaßkanal (23, 24) oder in der Abgasleitung (13, 14) nahe des Auslaßkanales **(23, 24)** zumindest eines anderen befeuerten Zylinders (3, 4) mündet.

2. Brennkraftmaschine nach Anspruch 1,
dadurch gekennzeichnet, daß die Frischgasleitung (17, 18) im oder nahe des Auslaßkanal(es) (23, 24) desjenigen Zylinders (3, 4) mündet, der in der Zündfolge der Brennkraftmaschine auf den zeitweise unbefeuert betreibbaren Zylinder (2, 5) folgt.

3. Brennkraftmaschine nach Anspruch 1 oder 2,
dadurch gekennzeichnet, daß die Frischgasleitung (17, 18) im Bereich des zeitweise unbefeuert betreibbaren Zylinders (2, 5) mit ihrer Mündungsöffnung (19') zum Auslaßventil (32, 35) dieses Zylinders (2, 5) hin ausgerichtet ist.

4. Brennkraftmaschine nach einem der vorangegangenen Ansprüche,
dadurch gekennzeichnet, daß die Frischgasleitung (17, 18) im Bereich des stets befeuerten Zylinders (3, 4) mit ihrer Mündungsöffnung (19") dem Auslaßventil (33, 34) dieses Zylinders (3, 4) abgewandt ist.

5. Brennkraftmaschine nach einem der vorangegangenen Ansprüche,
dadurch gekennzeichnet, daß die vom zeitweise unbefeuert betreibbaren Zylinder (2, 5) ausgehende Frischgasleitung (17, 18) sich verzweigend ausgebildet ist und in den Abgasleitungen oder Auslaßkanälen mehrerer Zylinder mündet.

6. Brennkraftmaschine nach einem der vorangegangenen Ansprüche,
dadurch gekennzeichnet, daß in der Frischgasleitung (17, 18) ein Sperrventil vorgesehen ist.

7. Brennkraftmaschine, insbesondere Reihen-Brennkraftmaschine, mit sechs Zylindern (1 - 6), nach einem der vorangegangenen Ansprüche, wobei die Abgasleitungen (11, 12, 13) der ersten drei Zylinder (Nr. 1 - 3) sowie die Abgasleitungen (14, 15, 16) der zweiten drei Zylinder (Nr. 4 - 6) jeweils in einem Abgaskrümmer (20, 21) zusammengeführt sind und die Zündfolge 1-5-3-6-2-4 lautet,
dadurch gekennzeichnet, daß die Zylinder Nr. 2 und 5 zeitweise unbefeuert betreibbar sind und die dem Zylinder Nr. 2 zugeordnete Frischgasleitung (17) zum Zylinder Nr. 4, sowie die dem Zylinder Nr. 5 zugeordnete Frischgasleitung (18) zum Zylinder Nr. 3 führt.

## Claims

1. An internal combustion engine having a number of cylinders (1 - 6), at least one (2, 5) of which can be intermittently operated when not fired in order to mix fresh gas with the exhaust gas from the fired cylinders (1, 3, 4, 6), wherein a number of exhaust pipes (11, 16) for individual cylinders adjoining the exhaust passages (21 - 26) in the engine cylinder head (10) are brought together,
characterised in that a fresh gas pipe **provided in addition to the associated exhaust pipe (12, 15) brought together with the other exhaust pipes (11, 13, 14, 16)** branches off from the exhaust passage (22,25) or exhaust pipe (12, 15) near the exhaust passage **(22, 25)** of the cylinder (2, 5) which can be intermittently operated without firing, and opens into the exhaust passage (23, 24) or into the exhaust pipe (13, 14) near the exhaust passage **(23, 24)** of at least one other fired cylinder (3, 4).

2. An engine according to claim 1, characterised in that the fresh gas pipe (17, 18) opens in or near the exhaust passage (23, 24) of that cylinder (3, 4) which in the engine ignition sequence follows the cylinder (2, 5) which can be intermittently operated without firing.

3. An engine according to claim 1 or claim 2, characterised in that in the region of the cylinder (2, 5) which can be intermittently operated without firing, the mouth opening (19') of the fresh gas pipe (17, 18) is aligned towards the exhaust valve (32, 35) of the said cylinder (2, 5).

4. An engine according to any of the preceding claims, characterised in that the region of the still-fired cylinder (3, 4) the mouth opening (19") of the fresh gas pipe (17, 18) is turned away from the exhaust valve (33, 34) of the said cylinder (3, 4).

5. An engine according to any of the preceding claims, characterised in that the fresh gas pipe (17, 18) starting from the cylinder (2, 5) which can be intermittently operated without firing is branched and opens into the exhaust pipes or exhaust passages of a number of cylinders.

6. An engine according to any of the preceding claims, characterised in that a shut-off valve is provided in the fresh gas pipe (17, 18).

7. An engine, especially an in-line engine, with six cylinders (1 - 6) according to any of the preceding claims, wherein the exhaust pipes (11, 12, 13) of the first three cylinders (Nos. 1 - 3) and the exhaust pipes (14, 15, 16) of the second three cylinders (Nos. 4 - 6) are brought together in a respective exhaust manifold (20, 21) and the ignition sequence is 1 - 5 - 3 - 6 - 2 -4,
characterised in that cylinders Nos. 2 and 5 can be intermittently operated without firing and the fresh gas pipe (17) associated with cylinder No. 2 leads to cylinder No. 4, and the fresh gas pipe (18) associated with cylinder No. 5 leads to cylinder No. 3.

## Revendications

1. Moteur à combustion interne à plusieurs cylindres (1 à 6), parmi lesquels on peut faire fonctionner l'un au moins (2, 5) de façon intermittente, sans le mettre à feu, pour ajouter aux gaz d'échappement des cylindres qui sont mis à feu (1, 3, 4, 6) des gaz frais, en réunissant plusieurs des conduites de gaz d'échappement (11 à 16) propres à chaque cylindre qui se raccordent aux canaux de sortie (21 à 26) dans la culasse 10 du moteur à combustion interne,
caractérisé en ce qu'
à partir du canal de sortie (22, 25) ou de la conduite des gaz d'échappement (12, 15) à proximité du canal de sortie (22, 25) du cylindre que l'on fait fonctionner de façon intermittente sans le mettre à feu, on fait dériver une conduite de gaz frais (17, 18), prévue en plus de la conduite de gaz d'échappement (12, 15) correspondante, réunie aux autres conduites de gaz d'échappement (11, 13, 14, 16), conduite de gaz frais (17, 18) qui débouche dans le canal de sortie(23, 24) ou dans la conduite de gaz d'échappement (13, 14) à proximité du canal de sortie (23, 24) d'au moins un autre cylindre (3, 4) mis à feu.

2. Moteur à combustion interne selon la revendication 1,
caractérisé en ce que
la conduite de gaz frais (17, 18) débouche dans le ou à proximité du canal de sortie (23, 24) du cylindre (3, 4), qui fait suite, dans l'ordre d'allumage du moteur à combustion interne, au cylindre (2, 5) que l'on peut faire fonctionner de façon intermittente sans le mettre à feu.

3. Moteur à combustion interne selon la revendication 1 ou 2,
caractérisé en ce que
la conduite de gaz frais (17, 18) est orientée dans la zone du cylindre (2, 5) que l'on peut faire fonctionner de façon intermittente sans le mettre à feu, avec son embouchure (19') en direction de la soupape d'échappement (32, 35) de ce cylindre (2, 5).

4. Moteur à combustion interne selon l'une des revendications précédentes,
caractérisé en ce que
la conduite de gaz frais (17, 18) est, dans la zone du cylindre (3, 4) qui est mis à feu en permanence, tournée par son embouchure (19") à l'opposé de la soupape d'échappement (33, 34) de ce cylindre (3, 4).

5. Moteur à combustion interne selon l'une des revendications précédentes,
caractérisé en ce que
la conduite de gaz frais (17, 18), qui sort du cylindre (2, 5), que l'on peut faire fonctionner de façon intermittente, sans le mettre à feu, est constituée de façon à se ramifier et débouche dans les conduites de gaz d'échappement ou dans les canaux de sortie de plusieurs cylindres.

6. Moteur à combustion interne selon l'une des revendications précédentes,
caractérisé en ce qu'
on prévoit dans la conduite de gaz frais (17, 18) une vanne d'obturation.

7. Moteur à combustion interne, en particulier moteur à combustion interne à six cylindres (1 à 6) en ligne, selon l'une des revendications précédentes, dans lequel les conduites des gaz d'échappement (11, 12, 13) des trois premiers cylindres (n° 1 à 3), ainsi que les conduites des gaz d'échappement (14, 15, 16)) des trois autres cylindres (n° 4 à 6)sont réunies dans une pipe d'échappement (20, 21) et l'ordre d'allumage est 1-5-3-6-2-4,
caractérisé en ce qu'
- on peut faire fonctionner les cylindres n° 2 et 5 de façon intermittente sans les mettre à feu, et
- la conduite de gaz frais (17), qui est associée au cylindre n° 2, mène au cylindre n° 4, et la conduite de gaz frais (18), associée au cylindre n° 5 mène au cylindre n° 3.
